# FASCICULE DE BREVET EUROPEEN

(11) **EP 0 350 415 B1**
(45) Date de publication et mention de la délivrance du brevet: **29.05.1991**
(21) Numéro de dépôt: 89420239.9
(22) Date de dépôt: 04.07.1989
(51) Int. Cl.: B65D 41/04

(54) **Système d'obturation combinant une capsule à vis et le goulot fileté d'un récipient**
Verschlusssystem, bestehend aus einer Schraubkappe und einem Behälter-Gewindehals
Closure system combining a threaded cap and the threaded neck of a container

(30) Priorité: 08.07.1988 FR 8809623
(43) Date de publication de la demande: 10.01.1990
(73) Titulaire: SOCIETE NOUVELLE DE BOUCHONS PLASTIQUES S.N.B.P., F-69480 Anse (FR)
(72) Inventeur: Salmon, Pierre, Chatillon d'Azergues 69380 Lozanne (FR); Louvatiere, Jimmy, Casselay - 69380 Lozanne (FR)
(74) Mandataire: Karmin, Roger

(56) Documents cités:
- EP-A- 0 232 856
- FR-A- 2 176 948
- FR-A- 2 385 600
- US-A- 4 721 220

## Description

La présente invention est relative à des perfectionnements apportés aux systèmes d'obturation combinant une capsule à vis et un goulot fileté et elle vise plus particulièrement une telle capsule dont le filetage est destiné à être engagé élastiquement par un mouvement axial par rapport audit goulot fileté.

On connaît des capsules comportant au moins un cordon intérieur destiné à venir s'encliqueter élastiquement dans au moins une gorge ménagée sur le goulot d'un récipient. Si la retenue est efficace en vue d'obtenir une bonne étanchéité, l'extraction de la capsule est très difficile. Au contraire, si l'enfoncement est relativement aisé en vue de permettre une extraction facile, l'étanchéité est mauvaise.

Les perfectionnements qui font l'objet de la présente invention visent à remédier à ces inconvénients et à permettre la réalisation d'une capsule qui puisse être encliquetée par rapport au goulot d'un récipient en permettant d'une part l'obtention d'une très bonne étanchéité et d'autre part une extraction aisée.

A cet effet, le système d'obturation suivant l'invention, constitué par une capsule à vis destinée à coopérer avec le goulot fileté d'un récipient, est caractérisé en ce que le nombre de filets du goulot et celui de la capsule sont différents et en ce que l'un au moins de ces éléments est associé à un moyen d'étanchéité coopérant avec l'autre élément en vue d'assurer l'étanchéité quel que soit le degré d'enfoncement de la capsule sur le goulot.

Dans un mode d'exécution préféré de la disposition qui précède, la capsule comporte un manchon central coopérant avec le goulot pour assurer l'étanchéité. En outre, la capsule comporte deux filets et le goulot quatre, lesdits filets étant respectivement décalés angulairement de 180° et de 90°.

Le dessin annexé, donné à titre d'exemple, permettra de mieux comprendre l'invention, les caractéristiques qu'elle présente et les avantages qu'elle est susceptible de procurer:
Fig. 1 est une vue éclatée d'un dispositif d'obturation établi conformément à l'invention avec la capsule représentée en coupe.
Fig. 2 et 3 sont respectivement des vues développées de la face interne de la jupe de l'obturateur et du pourtour du goulot du réservoir.
Fig. 4 montre en coupe le système d'obturation suivant l'invention à l'état monté.
Fig. 5 est une vue développée de la coopération des filets de la capsule et du goulot dans la meilleure orientation de l'un par rapport à l'autre.
Fig. 6 est une vue semblable à celle de fig. 4, mais montrant la manière dont les filets de la capsule coopérent avec ceux du goulot dans l'orientation la plus défavorable de ladite capsule par rapport au goulot.
Fig. 7 montre comment la capsule se déplace vers le haut grâce à son élasticité dans le cas de fig. 6.
Fig. 8 est une vue développée semblable à celle de fig. 5, mais montrant la manière dont les filets de la capsule coopérent avec ceux du goulot dans la plus mauvaise orientation de la capsule correspondant à celle illustrée en fig. 7.
Fig. 9 est une vue semblable à celle de fig. 7, mais montrant une variante d'exécution du moyen d'étanchéité.
Fig. 10 et 11 sont des vues semblables à celles de fig. 2 et 3, mais illustrant une variante.
Fig. 12 montre en développé l'association d'une capsule et d'un goulot dont les filets sont montrés en fig. 10 et 11.
Fig. 13 est une représentation schématique par dessus du verrouillage de la capsule sur le goulot.
Fig. 14 et 16 sont des vues semblables à celle de fig. 12, mais montrant des variantes du verrouillage.
Fig. 15 et 17 sont des vues semblables à fig. 13 et correspondant aux variantes de fig. 14 et 16.

On a illustré en fig. 1 une capsule 1 destinée à obturer le goulot 2 d'un récipient 3.

La capsule 1 comporte comme à l'accoutumée un fond 10 circulaire dont la périphérie coopère avec une jupe cylindrique 11 se dressant perpendiculairement au fond 10 et dont la face intérieure 11a est pourvue de deux filets 12 décalés à 180° l'un par rapport à l'autre, comme illustré en fig. 2.

La face inférieure 10a du fond 10 est associée à un manchon tubulaire 13 dont l'arête terminale 13a est légèrement conique en direction du centre. Une telle capsule peut être réalisée par moulage sous pression d'une matière plastique appropriée élastique, notamment du polyéthylène.

Le goulot 2 affecte la forme d'un cylindre sur la face extérieure duquel sont ménagés quatre filets 20, comme plus particulièrement bien illustré dans le développé de fig. 3. Bien entendu, les origines des filets 20 sont décalées de 90° et ils s'étendent chacun sur un angle de 180°. Les filets 12 et ceux 20 ont leurs origines légèrement en deçà de la génératrice verticale de chacun de leurs départs à 90° et 180° et leur aboutissement s'effectue légèrement après lesdits départs. C'est ainsi que les deux filets 12 partent et aboutissent de part et d'autre des génératrices référencées 0 et 180°, tandis qu'en fig. 3, les filets 20 partent et arrivent par paire de part et d'autre des génératrices illustrant les quatre quarts de la circonférence.

On conçoit aisément qu'avant l'opération de bouchage c'est-à-dire la mise en place de la capsule sur le goulot, ces deux éléments ne sont pas orientés de manière définie l'un par rapport à l'autre, de telle sorte qu'ils peuvent se trouver à n'importe quelle position angulaire.

L'opération précitée de bouchage consiste suivant l'invention à exercer sur la capsule une pression axiale en direction du récipient en vue d'encliqueter élastiquement les filets de la capsule par rapport à certains filets du goulot ou vice-versa.

Bien entendu rien ne s'oppose à mettre la capsule en place sur le goulot soit dés l'origine soit lors d'un rebouchage ultérieur en lui faisant subir une rotation destinée à la visser sur les filets du goulot.

Dans l'orientation optimale illustrée en fig. 4 et 5, l'origine des deux filets 12 de la capsule correspond à celle de deux filets 20 du goulot (ceux situés aux génératrices 0 et 180°), de telle sorte que les filets 12 prennent appui sur la totalité de la longueur de deux filets 20 du goulot. Dans ces conditions, la retenue de la capsule s'effectue suivant deux arcs de cercle hélicoïdaux recouvrant la totalité de la périphérie du goulot et de la capsule.

L'étanchéité est réalisée par la coopération du manchon 13 avec un rétrécissement 21 du goulot, quel que soit le degré d'enfoncement de la capsule sur ce goulot.

Si l'orientation de la capsule 1 est telle que le sommet de ses filets 12 arrivent en fin d'enfoncement exactement sur la crête des filets 20 du goulot, comme illustré en fig. 6, l'élasticité de la capsule 1 provoque une translation axiale de manière que ses filets 12 viennent sous les filets 20 du goulot, cette translation de la capsule étant égale à la moitié du pas P apparent du filet du goulot 2. Mais bien entendu, cette translation de la capsule s'effectuant verticalement sans aucune rotation, les filets des deux éléments du système d'obturation ne se trouvent pas à la position angulaire idéale représentée en fig. 4 et 5, mais avec un décalage des filets, comme illustré en fig. 8. Dans ce cas, l'on assiste à un maintien sur au moins la moitié de la circonférence, ce qui constitue une retenue tout à fait satisfaisante pour le cas le plus défavorable. On observe en fig. 7 que l'étanchéité est encore maintenue puisqu'il y a toujours appui du manchon 13 contre le rétrécissement 21 du goulot.

On a enfin illustré en fig. 9 un autre moyen d'étanchéité consistant en une rondelle élastique 4 avec laquelle coopère l'arête terminale 22 du goulot, et qui assure l'étanchéité aussi bien dans la position de fig. 4 que dans celle de fig. 7. Bien entendu, lorsqu'on utilise une telle rondelle, il est nécessaire de prévoir un jeu entre l'arête 22 et la face 10a du fond 10 de la capsule 1 en fig. 9 puisque la rondelle 4 ne peut pas être comprimée complètement.

Bien entendu, la rondelle 4 pourrait également être portée par le goulot sans sortir du domaine de l'invention.

De manière préférable, on choisit pour les filets un pas réel de 8 mm de manière que le dévissage soit très rapide, le pas apparent, c'est-à-dire le rapport pas réel/nombre de filets est de quatre pour la capsule et de deux pour le goulot, étant entendu qu'on reste dans le cas où le goulot possède quatre filets et la capsule deux.

Dans ce cas, les trois quarts de la longueur de chaque filet 12 de la capsule sont en prise avec les filets correspondants 20 du goulot.

Il va de soi que les pas des filets de la capsule et du goulot pourraient être différents, l'important étant que la capsule et/ou le goulot présente un nombre de filets différent de celui de l'autre élément.

Comme illustré en fig. 10 et 11, on prévoit en variante de faire comporter à la capsule 1 et respectivement au goulot 2 plusieurs filets fins 12′, 20′.

Conformément à l'invention, le nombre de filets 12′ de la capsule 1 est supérieur de un à celui des filets 20′ du goulot 2, de telle sorte que l'engagement axial à force de la capsule 1 sur le goulot 2 s'effectue par chevauchement des filets respectifs, mais un seul des filets 12′ de la capsule s'engageant sous un des filets 20′ du goulot 2, comme illustré en fig. 12. Dans ces conditions, la capsule est retenue par un seul de ses points périphériques par rapport au goulot (fig. 13), le point d'ancrage étant référencé A en fig. 12 et 13.

Si le nombre de filets 12′ est supérieur de deux à celui des filets 20′ du goulot, deux filets de la capsule et du goulot sont en prise, comme illustré en fig. 14, suivant deux points diamétralement opposés A et B (fig. 15).

Enfin, comme illustré en fig. 16 et 17, si le nombre des filets 12′ de la capsule 1 est supérieur de trois à celui des filets 20′ du goulot 2, trois filets 12′ sont engagés avec trois filets 20 en des points A, C et D (fig. 16 et 17) régulièrement répartis à 120° les uns des autres sur la périphérie de la capsule et du goulot. Dans ces deux cas, on choisit avantageusement le nombre de filets de la bague du goulot égal à six, celui de la capsule étant bien entendu égal à huit ou neuf. On pourrait aussi choisir le nombre de filets de la bague du goulot égal à tout nombre divisible par deux et trois.

L'avantage de cette variante par rapport au mode d'exécution décrit précédemment consiste dans le fait qu'on est assuré d'éviter tout déplacement élastique axial de la capsule, car dans tous les cas un, deux ou trois filets ou amorces de filet de la capsule viennent en prise avec un nombre correspondant de filets ou amorces de filet du goulot. Dans ces conditions, le moyen d'étanchéité entre la capsule et le goulot peut être un simple joint plat 4 ne présentant pas une grande capacité de compression, mais les qualités habituelles d'un tel joint.

Il va de soi que dans le cas de l'utilisation des filets 12′ et 20′ tels que décrits ci-dessus, il est également nécessaire, comme dans le mode d'éxécution précédent, que la capsule à vis soit réalisée en une matière élastique permettant sa déformation lors du chevauchement des filets et son retour à sa position initiale.

## Revendications

1. Système d'obturation combinant une capsule à vis (1) réalisée en matière élastique et le goulot fileté (2) d'un récipient (3), caractérisé en ce que le nombre de filets (20, 20′) du goulot (2) et celui des filets (12, 12′) de la capsule (1) sont différents et en ce que l'un au moins (1) de ces éléments est associé à un moyen d'étanchéité (13-4) coopérant avec l'autre élément.

2. Système d'obturation suivant la revendication 1, caractérisé en ce que la capsule (1) est pourvue d'un manchon central (13) coopérant avec le goulot (2) pour assurer l'étanchéité quel que soit le degré d'enfoncement de la capsule (1) sur le goulot (2).

3. Système d'obturation suivant la revendication 1, caractérisé en ce que sur le fond de la capsule est placé un joint d'étanchéité (4) à grande capacité de compression, pour assurer l'étanchéité quel que soit le degré d'enfoncement de la capsule (1) sur le goulot (2).

4. Système d'obturation suivant la revendication 1, caractérisé en ce que la capsule comporte deux filets et le goulot quatre, s'étendant sur 180° et respectivement décalés angulairement de 180° et de 90°.

5. Système d'obturation suivant la revendication 1, caractérisé en ce qu'en outre le pas des filets (12) de la capsule (1) est différent de celui des filets (20) du goulot (2) ou vice-versa.

6. Système d'obturation suivant la revendication 1, caractérisé en ce que les filets (12′) de la capsule (1) et ceux (20′) du goulot (2) sont fins et nombreux et en ce que le nombre des filets (12′) de la capsule (1) est supérieur de un, deux ou trois à celui des filets (20′) du goulot (2).

7. Système d'obturation suivant la revendication 6, caractérisé en ce que le nombre de filets (20′) du goulot (2) est divisible par deux et trois.

## Claims

1. Sealing system combining a screw-on cap (1) made of resilient material and the threaded neck (2) of a container (3), characterised in that the number of threads (20, 20′) on the neck (2) and that of the threads (12, 12′) on the cap (1) are different and in that at least one (1) of these elements is associated with a tight-sealing means (13-4) which cooperates with the other element.

2. Sealing system in accordance with Claim 1, characterised in that the cap (1) is provided with a central sleeve (13) which cooperates with the neck (2) in order to ensure tight-sealing, however far the cap (1) is on the neck (2).

3. Sealing system in accordance with Claim 1, characterised in that on the bottom of the cap is arranged a tight-sealing join (4) with a high compression capacity in order to ensure tight-sealing, however far the cap (1) is on the neck (2).

4. Sealing system in accordance with Claim 1, characterised in that the cap comprises two threads and the neck four, extending over 180° and respectively offset by an angle of 180° and of 90°.

5. Sealing system in accordance with Claim 1, characterised in that in addition the pitch of the threads (12) on the cap (1) is different from that of the threads (20) on the neck (2) or vice versa.

6. Sealing system in accordance with Claim 1, characterised in that the threads (12′) on the cap (1) and those (20′) on the neck (2) are thin and numerous and in that the number of threads (12′) on the cap (1) is greater by one, two or three than that of the threads (20′) on the neck (2).

7. Sealing system in accordance with Claim 6, characterised in that the number of threads (20′) on the neck (2) is divisible by two and three.

## Patentansprüche

1. Verschlußsystem aus einer Schraubkappe (1) aus einem elastischen Material und dem Gewindehals (2) eines Behälters, **dadurch** **gekennzeichnet**, daß die Anzahl der Gewindegänge (20, 20′) des Halses (2) und die Anzahl der Gewindegänge (12. 12′) der Kappe (1) unterschiedlich sind und daß zumindest einem (1) dieser Elemente ein Dichtmittel (13-4) zugeordnet ist, das mit dem anderen Element zusammenarbeitet.

2. Verschlußsystem nach Anspruch 1, dadurch gekennzeichnet, daß die Kappe (1) mit einem zentralen Stutzen (13) versehen ist, der mit dem Hals (2) zusammenarbeitet, um die Dichtigkeit sicherzustellen, wie auch immer der Grad der Eindringtiefe der Kappe (1) auf dem Hals (2) sein mag.

3. Verschlußelement nach Anspruch 1, dadurch gekennzeichnet, daß an dem Boden der Kappe eine Dichtung (4) mit grober Kompressionsfähigkeit angeordnet ist, um die Dichtigkeit sicherzustellen, wie auch immer der Grad der Eindringtiefe der Kappe (1) auf dem Hals (2) sein mag.

4. Verschlußelement nach Anspruch 1, dadurch gekennzeichnet, daß die Kappe zwei und der Hals vier Gewindegänge aufweisen, die sich auf 180° und jeweils winkelmäßig versetzt um 180° und um 90° erstrecken.

5. Verschlußelement nach Anspruch 1, dadurch gekennzeichnet, daß darüber hinaus die Steigung der Gewindegänge (12) der Kappe (1) unterschiedlich zu der der Gewindegänge (20) des Halses (2) oder umgekehrt ist.

6. Verschlußelement nach Anspruch 1, dadurch gekennzeichnet, daß die Gewindegänge (12′) der Kappe (1) und diejenigen (20′) des Halses (2) fein und zahlreich sind und daß die Anzahl der Gewindegänge (12′) der Kappe (1) um eins, zwei oder drei größer ist als diejenige der Gewindegänge (20) des Halses (2).

7. Verschlußelement nach Anspruch 6, dadurch gekennzeichnet, daß die Anzahl der Gewindegänge (20′) des Halses (2) durch zwei oder drei teilbar ist.
